# EUROPÄISCHE PATENTSCHRIFT

(11) **EP 1 445 230 B1**
(45) Veröffentlichungstag und Bekanntmachung des Hinweises auf die Patenterteilung: **07.05.2008**
(21) Anmeldenummer: 04001883.0
(22) Anmeldetag: 29.01.2004
(51) Int. Cl.: B66B 13/30

(54) **Aufzugsschachtabschluss und Verfahren zur Erfüllung von Brandschutzanforderungen eines Aufzugsschachtabschlusses und zur Montage desselben**
Elevator shaft door and method for fulfilling fire protection requirements and installing said door
Porte palière d'ascenseur et méthode pour remplir les exigences de protection au feu et monter celle-ci

(30) Priorität: 06.02.2003 EP 03002498
(43) Veröffentlichungstag der Anmeldung: 11.08.2004
(73) Patentinhaber: INVENTIO AG, 6052 Hergiswil (CH)
(72) Erfinder: Studhalter, Ernst, 6005 Luzern (CH)

(56) Entgegenhaltungen:
- GB-A- 2 352 754
- PATENT ABSTRACTS OF JAPAN Bd. 1996, Nr. 10, 31. Oktober 1996 (1996-10-31) & JP 08 165081 A (MITSUBISHI ELECTRIC CORP), 25. Juni 1996 (1996-06-25)

## Beschreibung

Die Erfindung betrifft einen Aufzugsschachtabschluss gemäss der Definition der Patentansprüche, welcher vorzugsweise für Aufzugsanlagen mit Brandschutzanforderungen wie sie in den bekannten Normen wie BS476, UL10B oder DIN4102 verlangt werden, eingesetzt wird.

Der Aufzugsschachtabschluss ermöglicht den Zugang vom Stockwerk zur Kabine. Er besteht aus den Hauptteilen Türrahmen und Türflügel. Der Türrahmen ist in Abhängigkeit des Gebäudetyps wahlweise direkt mit einem Mauerwerk, oder auf einen Basisrahmen verbunden. Mindestens ein Türflügel ist im Türrahmen schiebbar gelagert. In Abhängigkeit der möglichen Anordnungsformen der Türflügel wird dabei unterschieden in ein- oder mehrflügelige Teleskoptüren, oder Zentertüren. Die Teleskoptüren schliessen bzw. öffnen auf eine Seite, die Zentertüren öffnen bzw. schliessen beidseitig von bzw. zur Mitte der Türöffnung.

Beim geschlossenem Aufzugsschachtabschluss von Teleskoptüren bildet der schliessseitige Türflügel zusammen mit dem schliessseitigen Türrahmen einen Schliesskantenbereich. Der Schliesskantenbereich ist in der Regel als Labyrinth ausgebildet wie er beispielsweise in der Niederschrift des VdTÜV-Fachausschusses der 12. Sitzung vom 5.5.1999 (Berlin) beschrieben ist.

Bei diesem Aufzugsschachtabschluss ergibt sich das Problem des Verwerfens des schliessseitigen Türrahmenteils bei der normbedingten Beaufschlagung mit Feuer und dem dadurch definierten thermischen Stress. Diese Verwerfung hat zur Folge, dass der schliessseitige Türflügel weggedrückt wird, und sich in der Folge ein grosser von der Norm nicht akzeptierter Spalt ergibt. In der Normanforderung nach BS476:part 20 (Integrity) ist beispielsweise eine zulässige Spaltgrösse von 6 mm definiert.

Heute gebräuchliche Lösungen wirken dieser Verwerfung, bzw. dem resultierenden Wegdrücken des Türflügels, entgegen, indem der schliessseitige Türrahmen durch steife Verbindungsstützen mit dem Mauerwerk verbunden wird, oder dadurch dass, die Labyrinthtiefe entsprechend tief, teilweise grösser als 35mm, ausgeführt wird.
Diese Lösungen sind aufwändig in der Herstellung und der Montage, oder sie wirken nicht ästhetisch.

GB-A-2352754 offenbart ein Rauchdichtelement in der Form von Bürsten, welche die Spalten zwischen Türflügel und Türrahmen dichten. Die Aufgabe dieser Spaltendichtung ist die Ausbreitung von kaltem Rauch im Gebäude zu verhindern. Diese Lösung versagt bei direkter Beflammung der Aufzugstüre, wie sie bei einem Brand im unmittelbaren Zugangsbereich zum Aufzugsschachtabschluss gegeben ist. Die Bürsten schmelzen oder brennen weg und der Aufzugsschachtabschluss wird sich unter dem Einfluss der thermischen Beanspruchung derart deformieren, dass grosse Türspalten entstehen, womit das Risiko der Brandausbreitung in den Aufzugsschacht und damit auch in andere Stockwerke steigt.

Der Erfindung liegt die Aufgabe zugrunde, eine Aufzugsschachttür für Teleskoptüren vorzuschlagen, die gewährleistet, dass im Brandfall durch Hitzeeinwirkung keine unzulässig grossen Spaltöffnungen entstehen. Die Erfindung soll die durch die heute gebräuchlichen Lösungen entstehenden Nachteile eliminieren.

Die durch die Patentansprüche definierte Erfindung löst diese Aufgabe.

Bei einem Aufzugsschachtabschluss für eine Teleskoptür bildet im geschlossenen Zustand ein schliessseitiger Türflügel mit einem schliessseitigen Türrahmen einen Schliesskantenbereich. Erfindungsgemäss ist der Türrahmen im Schliesskantenbereich mehrteilig aufgebaut. Mindestens ein Türrahmenteil verändert unter definiertem thermischem Stress seine Position zu einem anderen Türrahmenteil zumindest teilweise. Die Türrahmenteile sind separat, thermisch voneinander getrennt oder thermisch voneinander trennbar auf das Mauerwerk oder eine Basiskonstruktion befestigt. Der Vorteil der Erfindung liegt im Besonderen darin, dass im Brandfall, bei dem durch das Feuer definierten thermischen Stress, ein Teil des Türrahmens sich vor den Türflügel schieben kann, ohne dabei den Türflügel wegzudrücken. Die Labyrinthtiefe kann im Schliesskantenbereich entsprechend klein ausgeführt werden. Dies ermöglicht ästhetische und platzsparende Lösungen.

Die beiden Türrahmenteile bilden vorteilhafterweise ein Labyrinth. Die Trennung der beiden Teile ist vorzugsweise in eine durch das Labyrinth definierte Kante gelegt. Durch diese konstruktive Lösung wird die Spaltenbildung reduziert und es ergibt sich eine vorteilhafte ästhetische Gestaltung.

In einer vorteilhaften Konstruktion sind die beiden Türrahmenteile sowohl direkt auf das Mauerwerk oder auf einen Basisrahmen befestigt. Dies ermöglicht eine dem Gebäudetyp entsprechende, kostengünstige und montageoptimale Lösung.

Die thermische Trennbarkeit wird vorteilhafterweise dadurch erreicht, dass die beiden Teile beispielsweise mit Kunststoffnieten oder mit Klebstoff zusammengehalten, oder dass die beiden Teile durch Vorspannung der Befestigung zusammengedrückt werden. Diese Konstruktionsarten bilden kostengünstige und in der Verarbeitung unkritische Methoden der Verbindung der beiden Türrahmenteile. Zudem ist, im Falle von Beschädigungen ein Ersatz des einzelnen Teiles möglich. Ergänzend können die beiden Teile in den thermisch unbelasteten unteren und oberen Bereichen des Türrahmenteiles fest zusammengefügt sein. Diese Befestigung entlastet die thermisch trennbare Verbindung von der betriebsgemässen Belastung und verhindert damit Beschädigungen bei starker Belastung.

Vorschlagsgemäss können die beiden Türrahmenteile aus unterschiedlichen Materialien bestehen. Dies ermöglicht ästhetische, dem Kundenwunsch entsprechende, Lösungen.

Im Gesamten sind die mit der Erfindung erzielten Vorteile im besonderen darin zu sehen, dass im Brandfall ein Teil des Türrahmens sich vor den Türflügel schieben kann ohne dabei den Türflügel selbst wegzudrücken, und der zweite Teil des Türrahmens, dadurch dass er thermisch getrennt auf den Basisrahmen, bzw. das Mauerwerk geführt ist, einen stark verminderten Druck auf den Türflügel ausübt, wodurch sich keine unzulässig grossen Spaltöffnungen im Schliesskantenbereich ergeben.

Im folgenden wird die Erfindung anhand eines Ausführungsbeispieles im Zusammenhang mit den Figuren näher erläutert.

Es zeigen:
- Fig.1: eine Ansicht des Aufzugsschachtabschluss für eine Teleskoptür mit zwei Türflügeln.
- Fig.2: eine Ansicht des Aufzugsschachtabschluss entsprechend Fig.1 mit dem im Brandfall charakteristischen Verhalten
- Fig.3: einen Querschnitt gemäss Linie II-II in der Fig.1 in vergrössertem Massstab einer heute bekannten Lösung mit steifer Wandanbindung.
- Fig.4: einen Querschnitt gemäss Linie II-II in der Fig.1 in vergrössertem Massstab einer heute bekannten Alternative mit einer grossen Labyrinthtiefe t.
- Fig.5: einen Querschnitt gemäss Linie II-II in der Fig.1 in vergrössertem Massstab der erfindungsgemässen Lösung mit dem Anschluss an einen Basispfosten. Die Figur zeigt schematisch das charakteristische Verhalten der erfindungsgemässen Lösung im Brandfall.
- Fig.6: einen Querschnitt gemäss Linie II-II in der Fig.1 in vergrössertem Massstab der erfindungsgemässen Lösung mit dem Anschluss an das Mauerwerk.
- Fig.7: einen Querschnitt gemäss Linie II-II in der Fig.1 in vergrössertem Massstab einer möglichen Gestaltung der Trennstelle der beiden schliessseitigen Türrahmenteile.

In allen Figuren ist mit 1a der schliessseitige Türflügel eines Aufzugsschachtabschlusses für ein- oder mehrteilige Teleskoptüren bezeichnet. Mit 20 (20a, 20b) wird in allen Figuren der die Schliesskante bildende Teil des Türrahmens bezeichnet. In Fig.1 ist mit 3 der Bereich der Schliesskante dargestellt. Der Pfeil V stellt die Schliessrichtung der Türflügel dar. In den Fig. 3 bis 6 ist mit 5a, 5b das Mauerwerk des Gebäudes, bzw. der Basispfosten bezeichnet.

Eine mögliche Ausführungsart der erfindungsgemässen Lösung ist in Fig.5 dargestellt. Der schliessseitige Türrahmen 20 besteht aus zwei Türrahmenteilen 20a und 20b welche an der Trennstelle thermisch lösbar miteinander verbunden werden. Der erste Türrahmenteil 20a ist auf dem gezeigten Basispfosten 5b befestigt. Der zweite Türrahmenteil 20b ist ebenfalls am Basispfosten 5b befestigt. Zusammen bilden sie die Gesamteinheit des schliessseitigen Türrahmens im heute gewohnten Umfang.

Im Brandfall verliert die thermisch lösbare Verbindung 4, infolge der entstehenden Hitze, ihre Verbindungskraft. Als Folge kann sich der erste Türrahmenteil 20a entsprechend den thermischen Spannungskräften frei verformen, ohne dadurch den Türflügel 1a wegzudrücken. Der zweite Türrahmenteil 20b ist nun durch den ersten Türrahmenteil 20a von der direkten Hitzeeinstrahlung geschützt. Er verformt sich entsprechend gering und übt dadurch einen verringerten Druck auf den Türflügel aus. Zudem wird ein allfällig entstehender Spalt zusätzlich durch das vorgeschobene erste Türrahmenteil 20a verdeckt.
Die Schliesskante 3 wird vorteilhaft als Labyrinth ausgeführt, wodurch eine ästhetische Lösung entsteht. Fig.6 und Fig.7 zeigen konstruktive Ausführungsarten des Labyrinths und der Verbindungsstelle der beiden Türrahmenteile 20a und 20b.
Abhängig von der Bauart des Gebäudes erübrigt sich die Notwendigkeit eines Basispfostens 5b. Der zweite Türrahmenteil 20b kann deshalb in Abhängigkeit vom Gebäudetyp wahlweise auf den Basispfosten 5b montiert werden, oder er wird direkt auf das Mauerwerk 5a, befestigt.
Die thermisch lösbare Verbindung 4 verbindet die beiden Türrahmenteile 20a und 20b. Vorstellungsgemäss erfolgt diese Verbindung durch Kunststoffnieten. Wahlweise können alternative Verbindungslösungen wie Kleben, oder durch Anpressen der beiden Türrahmenteile durch Vorspannung der Befestigungsteile, angewendet werden. Die Wahl des Verbindungsverfahrens erfolgt abhängig vom Produzenten. Dies ermöglicht eine kostenoptimale Produktion durch die Flexibilisierung der Fertigungsmethoden.

Zur Reparatur oder zur kostenoptimalen Produktion sind thermisch feste Verbindungen im oberen und / oder unteren Türpfostenbereich möglich. Die beiden Türrahmenteile 20a und 20b können aus verschiedenen Materialien wie beispielsweise Chromstahl und lackiertem Stahlblech bestehen. Dies bildet einen zusätzlichen ästhetischen Nutzen.

Bei Kenntnis der vorliegenden Erfindung kann der Fachmann die gesetzten Formen und Anordnungen beliebig verändern. Beispielsweise kann die gezeigte Türrahmenform und / oder Türrahmenabmessung zweckentsprechend verändert werden.

## Patentansprüche

1. Aufzugsschachtabschluss für Teleskoptür mit mindestens einem Türflügel (1) und einem Türrahmen (2),
im geschlossenen Zustand bildet ein schliessseitiger Türflügel (1a) mit einem schliessseitigen Türrahmen (20) einen Schliesskantenbereich (3),
**dadurch gekennzeichnet,**
**dass** der Türrahmen im Schliesskantenbereich aus mindestens einem ersten Türrahmenteil (20a) und einem zweiten Türrahmenteil (20b) aufgebaut ist, wobei die beiden Türrahmenteile (20a, 20b) zumindest teilweise thermisch trennbar verbunden sind, und
**dass** das erste Türrahmenteil (20a) unter definiertem thermischem Stress seine Position zu dem zweiten Türrahmenteil (20b) zumindest teilweise verändert.

2. Aufzugsschachtabschluss nach Anspruch 1,
**dadurch gekennzeichnet,**
**dass** das erste Türrahmenteil (20a) zusammen mit dem zweiten Türrahmenteil (20b) ein Labyrinth bildet.

3. Aufzugsschachtabschluss nach Anspruch 1 oder 2,
**dadurch gekennzeichnet,**
**dass** das erste Türrahmenteil (20a) und das zweite Türrahmenteil (20b) wahlweise auf ein Mauerwerk oder einen Basispfosten befestigt sind.

4. Aufzugsschachtabschluss nach Anspruch 3
**dadurch gekennzeichnet,**
**dass** das erste Türrahmenteil (20a) mit dem zweiten Türrahmenteil (20b) im Schliesskantenbereich (3) thermisch lösbar verbunden (4) ist.

5. Aufzugsschachtabschluss nach Anspruch 4,
**dadurch gekennzeichnet,**
**dass** das erste Türrahmenteil (20a) und das zweite Türrahmenteil (20b) im oberen und/oder unteren Schliesskantenbereich (3) zusätzlich thermisch fest verbunden sind.

6. Aufzugsschachtabschluss nach Anspruch 5,
**dadurch gekennzeichnet,**
**dass** das erste Türrahmenteil (20b) und das zweite Türrahmenteil (20a) unterschiedliche Materialien aufweisen.

7. Verfahren zum Erfüllen von Brandschutzanforderungen bei einem Aufzugsschachtabschluss gemäss einem der Ansprüche 1 bis 6
**dadurch gekennzeichnet,**
**dass** die gegenseitige Position des ersten Türrahmenteils (20a) und des zweiten Türrahmenteil (20b) unter definiertem thermischem Stress zumindest teilweise verändert wird.

8. Verfahren zur Montage eines Aufzugsschachtabschluss gemäss einem der Ansprüche 1 bis 6,
**dadurch gekennzeichnet,**
**dass** der Türrahmen (20), wahlweise auf ein Mauerwerk oder einen Basispfosten befestigt werden.

## Claims

1. Lift shaft closure for a telescopic door with at least one door leaf (1) and a door frame (2), a closing edge region (3) being formed in closed state by a closing-side door leaf (1 a) together with a closing-side door frame (20), **characterised in that** the door frame is constructed in the closing edge region from at least a first door frame part (20a) and a second door frame part (20b), wherein the two door frame parts (20a, 20b) are connected at least partly in thermally separable manner and that the first door frame part (20a) at least partly changes its position relative to the second door frame part (20b) under defined thermal stress.

2. Lift shaft closure according to claim 1, **characterised in that** the first door frame part (20a) together with the second door frame part (20b) form a labyrinth.

3. Lift shaft closure according to claim 1 or 2, **characterised in that** the first door frame part (20a) and the second door frame part (20b) are selectably fastened to walling or to a foundation upright.

4. Lift shaft closure according to claim 3, **characterised in that** the first door frame part (20a) is thermally detachably connected (4) with the second door frame part (20b) in the closing edge region (3).

5. Lift shaft closure according to claim 4, **characterised in that** the first door frame part (20a) and the second door frame part (20b) are additionally firmly fixedly connected in the upper and/or lower closing edge region (3).

6. Lift shaft closure according to claim 5, **characterised in that** the first door frame part (20b) and the second door frame part (20a) comprise different materials.

7. Method of fulfilling fire protection requirements in a lift shaft closure according to any one of claims 1 to 6, **characterised in that** the mutual position of the first door frame part (20a) and the second door frame part (20b) is changed at least partly under defined thermal stress.

8. Method of mounting a lift shaft closure according to any one of claims 1 to 6, **characterised in that** the door frame (20) is alternately fastened to walling or to a foundation upright.

## Revendications

1. Fermeture de gaine d'ascenseur pour porte télescopique avec au moins un battant (1) et un châssis de porte (2), étant précisé qu'en position fermée, un battant de porte (1a) situé côté fermeture forme avec un châssis de porte (20) situé côté fermeture une zone de bord de fermeture (3),
**caractérisée en ce que** le châssis de porte, dans la zone du bord de fermeture, est composé d'au moins une première partie (20a) et d'une seconde partie (20b), les deux parties de châssis de porte (20a, 20b) étant reliées de manière à pouvoir au moins partiellement être séparées thermiquement, et **en ce que** la première partie de châssis de porte (20a), soumise à une contrainte thermique définie, modifie au moins partiellement sa position par rapport à la seconde partie (20b).

2. Fermeture de gaine d'ascenseur selon la revendication 1, **caractérisée en ce que** la première partie de châssis de porte (20a) forme avec la seconde partie de châssis de porte (20b) un labyrinthe.

3. Fermeture de gaine d'ascenseur selon la revendication 1 ou 2, **caractérisée en ce que** la première partie de châssis de porte (20a) et la seconde partie de châssis de porte (20b) sont fixées au choix sur la maçonnerie ou sur un montant de base.

4. Fermeture de gaine d'ascenseur selon la revendication 3, **caractérisée en ce que** la première partie de châssis de porte (20a) est reliée à la seconde partie de châssis de porte (20b) de manière thermiquement détachable, dans la zone du bord de fermeture (3),.

5. Fermeture de gaine d'ascenseur selon la revendication 4, **caractérisée en ce que** la première partie de châssis de porte (20a) et la seconde partie de châssis de porte (20b) sont reliées en supplément de manière thermiquement fixe dans la zone supérieure et/ou inférieure du bord de fermeture (3).

6. Fermeture de gaine d'ascenseur selon la revendication 5, **caractérisé en ce que** la première partie de châssis de porte (20b) et la seconde partie de châssis de porte (20a) comportent des matériaux différents.

7. Procédé pour répondre aux exigences de protection contre les incendies pour une fermeture de gaine d'ascenseur selon l'une des revendications 1 à 6, **caractérisé en ce que** la position mutuelle de la première partie de châssis de porte (20a) et de la seconde partie de châssis de porte (20b) est au moins partiellement modifiée sous l'action d'une contrainte thermique définie.

8. Procédé pour le montage d'une fermeture de gaine d'ascenseur selon l'une des revendications 1 à 6, **caractérisé en ce que** le châssis de porte (20) est fixé au choix sur une maçonnerie ou sur un montant de base.
